# EUROPÄISCHE PATENTSCHRIFT

(11) **EP 1 396 565 B1**
(45) Veröffentlichungstag und Bekanntmachung des Hinweises auf die Patenterteilung: **19.03.2008**
(21) Anmeldenummer: 03019231.4
(22) Anmeldetag: 26.08.2003
(51) Int. Cl.: D04B 1/24

(54) **Verfahren zur Herstellung von Ripp-Gestrick-Sektionen**
Method for producing knitted rib-sections
Méthode pour tricoter des sections à côtes

(30) Priorität: 04.09.2002 EP 02019692
(43) Veröffentlichungstag der Anmeldung: 10.03.2004
(73) Patentinhaber: H. Stoll GmbH & Co., 72760 Reutlingen (DE)
(72) Erfinder: Stoll, Thomas, 72762 Reutlingen (DE); Schmidt, Henning, 72770 Reutlingen (DE); Ulmer, Achim, 72762 Reutlingen (DE)
(74) Vertreter: Möbus, Daniela

(56) Entgegenhaltungen:
- EP-A- 0 533 612
- EP-A- 0 839 940
- EP-A- 0 881 314
- DE-A- 10 027 534
- DE-A- 19 924 503
- FR-A- 2 724 949

## Beschreibung

Die Erfindung betrifft ein Verfahren zur Herstellung von Schlauch-Rund-Ripp-Gestrick-Sektionen an Schlauch-Rund-Gestricken, bei denen mit jeder Nadel im Nichtripp-Gestrickbereich eine Masche gebildet wird, auf einer Flachstrickmaschine mit mindestens zwei sich gegenüberliegenden Nadelbetten.

Bei Schlauch-Rund-Gestricken, bei denen höchstens jede zweite Nadel Maschen bildet, können Ripp-Gestrick-Sektionen relativ leicht gebildet werden, da hier ja freie Nadeln für die notwendigen Umhängevorgänge zum Erreichen der erforderlichen Ripp-Gestrick-Nadeleinteilung vorhanden sind. Ein solches Gestrick ist beispielsweise in der EP 0 839 940 A2 beschrieben. Für Schlauch-Rund-Gestricke, die mit allen Nadeln gebildet werden, sodass keine freien Nadeln zur Verfügung stehen, ist es schwieriger, eine Nadeleinteilung zu generieren, die das Bilden eines Ripp-Gestrickabschnitts ermöglicht. Es muss dazu gemäß den Verfahren nach dem Stand der Technik mindestens jede zweite Nadel von Maschen befreit werden. Die Ripp-Gestricke werden dann ebenfalls mit jeder zweiten Nadel gestrickt, wodurch diese Ripp-Gestrick-Sektionen jedoch im Gegensatz zum daran anschließenden oder vorausgehenden Glattgestrick relativ grobmaschig wirken. Dieser Effekt kann dadurch gemildert werden, dass für die Ripp-Gestrick-Sektionen dickere Garne verwendet werden. Dennoch ergibt sich in jedem Fall ein Ripp-Gestrickbereich, der sehr viel gröber und voluminöser wirkt als der Glattgestrickbereich.

Die EP 0 881 314 A2 beschreibt die Herstellung eines Rippgestrickbündchens für ein Schlauch-Rund-Gestrick, das mit allen Nadeln gebildet wird, wobei die Vorder- und Rückseite des Bündchens als flächige Gestricke gebildet werden.

Der vorliegenden Erfindung liegt die Aufgabe zugrunde, eine Möglichkeit zur Herstellung von Ripp-Gestrick-Sektionen in Schlauch-Rund-Fertiggestricken, die unter Einsatz aller Nadeln im Nichtripp-Gestrickbereich erzeugt werden, zu schaffen, die vom Aussehen und den Elastizitätseigenschaften klassischen 1:1- oder 2:2-Ripp-Gestricken ähnlich sind.

Die Aufgabe wird mit einem Verfahren der eingangs genannten Art erfindungsgemäß dadurch gelöst, dass zur Bildung von Ripp-Gestrick-Sektionen mit 1:1- oder 2:2-Ripp-Gestrick-Charakter zur Herstellung der Rechtsmaschen auf der Sichtseite der Ripp-Gestrick-Sektion der ersten Gestrickebene auf dem ersten Nadelbett jeweils mit einer Nadel oder mit zwei benachbarten Nadeln Maschen gebildet und mit den darauf folgenden zwei oder drei Nadeln keine Maschen gebildet und zur Herstellung der Linksmaschen auf der Sichtseite der Ripp-Gestrick-Sektion der ersten Gestrickebene mindestens in jeder zweiten Strickreihe auf dem zweiten Nadelbett auf Nadeln zwischen den Rechtsmaschen für die zweite Gestrickebene tragenden Nadeln jeweils mit einer Nadel eine Linksmasche und mit einer oder zwei Nadeln keine Masche gebildet wird.

Die solchermaßen gebildeten Ripp-Gestrick-Sektionen weisen Rechtsmaschenrippen auf, die sich in nichts von den Rechtsmaschenrippen klassischer 2:2- oder 1:1-Ripp-Gestricke unterscheiden. Zwischen den Rechtsmaschenrippen sind zurücktretende Linksmaschenbereiche vorgesehen, wobei diese Linksmaschenbereiche jeweils nur eine Linksmasche und eine Fadenflottung über einen Nadelabstand hinweg enthalten. Diese kleine Abweichung von klassischen 1:1- bzw. 2:2-Ripp-Gestricken ist jedoch optisch kaum zu sehen. Auch die Elastizitätseigenschaften der erfindungsgemäß hergestellten Schlauch-Rund-Rippgestricke sind absolut vergleichbar mit den klassischen Ripp-Gestricken. Im Gegensatz zum bisher angewendeten Verfahren des Strickens der Ripp-Gestrick-Sektionen mit nur jeder zweiten Nadel stricken ... bei dem erfindungsgemäßen Verfahren sehr viel mehr Nadeln, sodass auch der Ripp-Gestrickbereich optisch sehr dicht erscheint. Er kann mit der gleichen Garnstärke wie ein anschließendes oder vorausgehendes Glattgestrick hergestellt werden.

Die Ripp-Gestrick-Sektionen können dabei an beliebiger Stelle im Gesamtgestrickstück angeordnet werden. Sie können Bündchen bilden oder Halsabschlüsse von Kleidungsstücken. Sie können jedoch auch mitten im Gestrickstück angeordnet sein, um dort bestimmte Elastizitätseigenschaften und/oder optische Effekte zu erzielen. Die Ripp-Gestrick-Sektion kann sich über den gesamten Umfang des Schlauch-Rund-Gestricks erstrecken oder auch nur über einen Abschnitt davon.

Durch Variation der erfindungsgemäßen Verfahren kann insbesondere bei Ripp-Gestricken mit einer 2:2-Ripp-Gestrick-Charakteristik das Aussehen der Ripp-Gestrick-Sektion verändert werden. So ist es beispielsweise möglich, zwischen der einen oder den zwei Rechtsmaschen für die Sichtseite der jeweiligen Gestrickebene bildenden Nadeln zwei leere Nadeln zu schaffen und die Linksmaschen bei aufeinander folgenden Strickreihen im Wechsel zunächst auf der ersten der auf eine Rechtsmasche der zweiten Gestrickebene folgenden freien Nadel des zweiten Nadelbetts und dann auf der zweiten der auf eine Rechtsmasche der zweiten Gestrickebene folgenden freien Nadeln des zweiten Nadelbetts zu bilden. Dadurch liegen die Linksmaschen aufeinander folgender Strickreihen nicht in einem Maschenstäbchen übereinander, sondern sind im Wechsel versetzt. Dadurch befinden sich die Linksmaschenbereiche genau zwischen den benachbarten Rechtsmaschenbereichen. Es entstehen keine unterschiedlichen Abstände zwischen der Linksmasche und den beiden sie flankierenden Rechtsmaschen.

Eine andere Variationsmöglichkeit des erfindungsgemäßen Verfahrens besteht darin, in jeder zweiten Strickreihe anstelle von Linksmaschen Fanghenkel zu bilden. Durch diese Art der Ausgestaltung werden die Rechtsmaschen dominanter ausgeprägt als die Linksmaschen. Das Ripp-Gestrick wirkt insgesamt voluminös. Die Fanghenkel können dabei in diejenigen Nadeln, die zuvor Linksmaschen gebildet haben, eingelegt werden.

Bei einer anderen Variante werden zwischen jeder zweiten Gruppe von zwei Rechtsmaschen linke Maschen gebildet. Dabei ist es zweckmäßig, in aufeinander folgenden Strickreihen die Linksmaschen versetzt zueinander zu bilden. Diese Art des Herstellungsverfahrens führt zu einer Ripp-Gestrick-Sektion, die insgesamt relativ flach wirkt.

Eine besondere Betonung der Rechtsmaschen in einem 2:2-Ripp-Gestrickbereich lässt sich dadurch erzielen, dass zur Bildung der Ripp-Gestrick-Sektion auf jedem Nadelbett nach jeweils vier Nadeln eine leere Nadel geschaffen wird und jeweils mit den beiden inneren Nadeln der Blöcke aus vier Nadeln jedes Nadelbetts Rechtsmaschen für die Sichtseite der jeweiligen Gestrickebene und im reihenweisen Wechsel mit einer der äußeren Nadeln der Blöcke aus vier Nadeln auf dem jeweils gegenüberliegenden Nadelbett Linksmaschen für die jeweilige Gestrickebene gebildet werden.

Bei allen Varianten wird jeweils mit der größtmöglichen Zahl an Nadeln gestrickt.

Soll anschließend an eine Ripp-Gestrick-Sektion wieder mit einem Glattgestrick fortgefahren werden, so können am Ende einer Ripp-Gestrick-Sektion zur Schaffung eines Übergangs zu dem Glattgestrickbereich mit denjenigen Nadeln, die keine Maschen tragen, Fanghenkel gebildet werden. Dabei ist es vorteilhaft, wenn mit denjenigen Nadeln, die Fanghenkel gebildet haben, erst in der übernächsten Strickreihe Maschen gebildet werden. Dadurch wird das Entstehen von Löchern am Beginn der ... neu erzeugten Maschenstäbchen verhindert. Der über den Fanghenkel geflottete Faden überdeckt das durch den Fadenhenkel entstandene kleine Löchlein.

Soll aus einem Glattgestrickbereich heraus übergegangen werden zu einer Ripp-Gestrick-Sektion, so können durch Umhängeoperationen die Nadeln zwischen den die Rechts- und Linksmaschen der Sichtseite der Ripp-Gestricke bildenden Nadeln des ersten und zweiten Nadelbetts von Maschen befreit werden. Hierbei eignet sich insbesondere der Einsatz von den Nadeln zugeordneten Maschentransferelementen zur Durchführung der erforderlichen Umhängeoperationen.

Die Erfindung betrifft auch ein Schlauch-Rund-Gestrick mit mindestens einer nach einem erfindungsgemäßen Verfahren gebildeten Schtauch-Rund-Ripp-Gestrick-Sektion mit den Merkmalen des Anspruchs 14.

Nachfolgend werden bevorzugte Ausführungsbeispiele erfindungsgemäßer Verfahren und Gestricke anhand der Zeichnung näher beschrieben.

Es zeigen:
- Fig. 1: eine schematische Ansicht eines schlauchrundgestrickten Pullovers mit mehreren Ripp-Gestrick-Sektionen;
- Fig. 2: eine Darstellung der Nadeleinteilung zur Herstellung von Schlauch-Rund-Gestricken auf einer Flachstrickmaschine;
- Fig. 3: eine Darstellung der Nadeleinteilung zur Herstellung von Schlauch-Rund-Gestricken mit allen Nadeln;
- Fig. 4: einen Maschenverlauf zur Herstellung einer Ripp-Gestrick-Sektion mit 2:2-Ripp-Charakteristik am Beginn eines Gestrickstücks;
- Fig. 5: einen Maschenverlauf zur Herstellung eines Übergangsbereichs von einer Ripp-Gestrick-Sektion mit 2:2-Ripp-Charakteristik zu einem Schlauch-Rund-Glattgestrick;
- Fig. 6: einen Maschenverlauf zur Herstellung eines Übergangsbereichs zwischen einem Schlauch-Rund-Glattgestrick zu einer Ripp-Gestrick-Sektion mit 2:2-Ripp-Charakteristik;
- Fig. 7: einen Maschenverlauf zur Herstellung einer ersten Variante einer Ripp-Gestrick-Sektion mit 2:2-Ripp-Charakteristik;
- Fig. 8: einen Maschenverlauf zur Herstellung einer zweiten Variante eines Ripp-Gestrickbereichs mit 2:2-Ripp-Charakteristik;
- Fig. 9: einen Maschenverlauf zur Herstellung einer dritten Variante einer Ripp-Gestrick-Sektion mit 2:2-Ripp-Charakteristik;
- Fig. 10: einen Maschenverlauf zur Herstellung einer Ripp-Gestrick-Sektion mit 1:1-Ripp-Charakteristik am Anfang eines Gestrickstücks;
- Fig. 11: einen Maschenverlauf zur Herstellung eines Übergangsbereichs zwischen einer Ripp-Gestrick-Sektion mit 1:1-Ripp-Charakteristik und einem Schlauch-Rund-Glattgestrick;
- Fig. 12: einen Maschenverlauf zur Herstellung eines Übergangsbereichs zwischen einem Schlauch-Rund-Glattgestrick und einer Ripp-Gestrick-Sektion mit 1:1-Ripp-Charakteristik;
- Fig. 13.1 - 13.4: einen Maschenverlauf zur Herstellung einer weiteren Variante einer 2:2-Ripp-Gestrick-Sektion am Beginn eines Gestrickstücks;
- Fig. 13.5 - 13.6: einen Maschenverlauf zur Herstellung eines Übergangsbereichs von einer Ripp-Gestrick-Sektion nach Fig. 13.1 - 13.4 zu einem Schlauchrund-Glattgestrick;
- Fig. 13.7 - 13.8: einen Maschenverlauf für einen Übergangsbereich zwischen einem Glattgestrick und einer Ripp-Gestrick-Sektion nach Fig. 13.1 - 13.4.

Fig. 1 zeigt einen als Schlauch-Rund-Fertiggestrick hergestellten Pullover 1 mit Ripp-Gestrick-Sektionen 10 und 10' am Beginn des Rumpfteils und der Ärmel, einer weiteren Ripp-Gestrick-Sektion 20 im mittleren Bereich des Rumpfteils und einer Ripp-Gestrick-Sektion 30 am Halsabschluss. Das Rumpfteil 2 wird zwischen den Ripp-Gestrickbereichen 10, 20 und 30 von Glattgestrickbereichen 40 gebildet. Auch die Ärmel 3 sind oberhalb der Bündchen 10' als Glattgestricke 40' ausgebildet. Bei den Bündchen 10, 10' bezeichnen 11, 11' die Startstrickreihen und 12, 12' die Übergangsstrickreihen zum Glattgestrick 40, 40'. Mit 15 und 15' sind Ripp-Gestrickreihen bezeichnet. Beim Ripp-Gestrickbereich 20 und 30 ist der Übergangsbereich vom Glattgestrick 40 zum Ripp-Gestrickbereich 20, 30 mit 21 bezeichnet. Mit 12 und 12' wiederum werden die Übergänge von einem Ripp-Gestrick 20, 10' zu einem Glattgestrick 40, 40' bezeichnet.

Fig. 2 zeigt die klassische Nadeleinteilung zur Bildung von Schlauch-Rund-Fertiggestricken, die sich dadurch auszeichnet, dass nur jede zweite Nadel zur Maschenbildung beiträgt. Mit einer solchen Nadeleinteilung ist jederzeit auch die Herstellung von Ripp-Gestrickbereichen möglich, da hier jetzt genügend freie Nadeln für die erforderlichen Umhängevorgänge zum Erreichen der Ripp-Gestrick-Nadeleinteilung vorhanden sind.

Soll jedoch ein sehr dichtes und feines Gestrick hergestellt werden, so ist die in Fig. 3 gezeigte Nadeleinteilung zu bevorzugen, bei der jede Nadel an der Maschenbildung beteiligt ist. Bei einer solchen Nadeleinteilung ist jedoch die Bildung von Ripp-Gestricken nicht möglich, da hier keinerlei freie Nadeln für die erforderlichen Umhängevorgänge vorhanden sind.

Die Fig. 4, 7, 8 und 9 sowie 10 und 13 zeigen nun erfindungsgemäße Verfahren zur Herstellung von Ripp-Gestrickbereichen, die optisch und in den Elastizitätseigenschaften klassischen 1:1- bzw. 2:2-Ripp-Gestricken nahe kommen und die ausgehend von einem Glattgestrick mit einer Nadeleinteilung gemäß Fig. 3 herstellbar sind.

In Fig. 4 ist der Maschenverlauf zur Herstellung eines Ripp-Gestrickes mit einer 2:2-Ripp-Charakteristik am Anfang eines Schlauch-Rund-Fertiggestrickes gezeigt. In der Reihe R0 werden auf dem vorderen und hinteren Nadelbett H mit einem Trennfaden die Maschen des Ripp-Gestricks vorne und hinten abgestrickt. In Reihe R1 ist das hintere Nadelbett H von seiner Grundstellung aus um zwei Nadeln nach rechts versetzt worden. Die Nadeln a-b, e-f und i-j bilden auf dem hinteren Nadelbett H Maschen für das Ripp-Gestrick der hinteren Gestrickebene. Die Maschen c, g und k sind rein stricktechnischer Natur. Mit ihnen wird die Flottfadenlänge b-e, f-i, j-m verkürzt. Die Fanghenkel in den Nadeln D, H und L auf dem vorderen Nadelbett V machen die Fadeneinlage in die Nadeln a-b, e-f, i-j sicher.

In Strickreihe R2 ist das hintere Nadelbett H um eine Nadel nach links versetzt worden. Die zur Verkürzung der Flottfäden gebildeten Maschen c, g und k des hinteren Nadelbetts H werden auf die Nadeln D, H und L des vorderen Nadelbetts V übertragen.

In Reihe R3 werden die Nadeln D, H und L des vorderen Nadelbetts V, die sowohl einen Fanghenkel als auch eine Masche tragen, zur Maschenbildung eingesetzt. Mit dieser Strickreihe wird die Elastizität der Netzreihe erhöht.

In Reihe R4 werden die Maschen D, H und L des vorderen Nadelbetts V auf die Nadeln c, g und k des hinteren Nadelbetts H übertragen. Damit sind auf dem hinteren Nadelbett H die Nadelgruppen für das Ripp-Gestrick der hinteren Gestrickebene hergestellt.

In der Reihe RK_{H} ist die Startstrickreihe des hinteren Nadelbetts H für das Ripp-Gestrick der hinteren Gestrickebene gezeigt. Die Rippen werden mit den Nadeln a-c, e-g, i-k gebildet.

In Reihe R5 ist das hintere Nadelbett H von der Grundstellung aus um drei Nadeln nach links versetzt worden. Die Nadeln A bis B, E bis F, I, J und M bilden auf dem vorderen Nadelbett V Maschen für das Ripp-Gestrick der vorderen Gestrickebene. Die Maschen in den Nadeln C, G und K sind stricktechnischer Natur. Mit ihnen wird die Flottfadenlänge B-E, F-I, J-M verkürzt. Die in den Nadeln d, h und 1 auf dem hinteren Nadelbett H erzeugten Fanghenkel machen die Fadeneinlage in die Nadeln A-B, E-F, I-J sicher.

In Reihe R6 wird das hintere Nadelbett H um zwei Nadeln nach rechts versetzt. Die zur Verkürzung der Flottfäden gebildeten Maschen C, G, K des vorderen Nadelbetts V werden auf Nadeln des hinteren Nadelbetts H übertragen.

In Reihe R7 bilden die Nadeln des hinteren Nadelbetts H, die einen Fanghenkel und eine Masche tragen, eine Masche. Dadurch wird die Elastizität der Netzreihe erhöht.

In Reihe R8 ist das hintere Nadelbett H um eine Nadel nach rechts versetzt worden. Es befindet sich nun wieder in Grundstellung. Die Maschen d, h und 1 des hinteren Nadelbetts H werden auf die gegenüberliegenden Nadeln des vorderen Nadelbetts V übertragen. Damit sind auf dem vorderen Nadelbett V die Nadelgruppen für das Ripp-Gestrick komplett.

In Reihe RK_{V} ist die Nadelbelegung der kompletten Startstrickreihe des vorderen Nadelbetts V für das Ripp-Gestrick der vorderen Gestrickebene gezeigt.

In Reihe R9 werden die Maschen, welche Linksmaschen für die hintere Gestrickebene bilden, auf leere Nadeln des vorderen Nadelbetts V übertragen.

Mit R10 ist der Beginn des Ripp-Gestrickrapports bezeichnet. Die Nadeln a-b, e-f, i-j und m des hinteren Nadelbetts H bilden die Rechtsmaschen für das Ripp-Gestrick der hinteren Gestrickebene, und die Nadeln C, G und K des vorderen Nadelbetts V die Linksmaschen dafür.

In Reihe R11 ist das hintere Nadelbett H von seiner Grundstellung aus um eine Nadel nach links versetzt worden. Die Linksmaschen für das Ripp-Gestrick der hinteren Gestrickebene werden auf die rechte Nachbarnadel ihrer Ursprungsnadel des hinteren Nadelbetts H übertragen. Dadurch werden die Linksmaschen in Richtung der Mitte zwischen ihren benachbarten Rechtsmaschen verschoben, wodurch das Ripp-Gestrick eine gleichmäßige Struktur erhält.

In Reihe R12 ist das hintere Nadelbett H von der Grundstellung um eine Nadel nach rechts versetzt worden. Die Maschen, welche die Linksmaschen für die vordere Gestrickebene werden sollen, werden auf die leeren Nadeln c, g und k des hinteren Nadelbetts H übertragen.

In Reihe R13 ist das hintere Nadelbett H wieder in Grundstellung gebracht worden. Die Nadeln A-B, E-F, I-J und M des vorderen Nadelbetts V bilden die Rechtsmaschen für das Ripp-Gestrick der vorderen Gestrickebene und die Nadeln c, g und k des hinteren Nadelbetts H die zugehörigen Linksmaschen.

In Reihe R14 ist das hintere Nadelbett H von der Grundstellung aus um eine Nadel nach rechts versetzt worden. Die Linksmaschen für das Ripp-Gestrick der vorderen Gestrickebene werden auf die rechte Nachbarnadel ihrer Ursprungsnadel des vorderen Nadelbetts H übertragen. Damit wird wieder eine bessere Mittenausrichtung der Linksmaschen zwischen den ihnen benachbarten Rechtsmaschen erreicht.

Mit R15 wird das Ende des Ripp-Gestrickrapports bezeichnet. Das hintere Nadelbett H ist von der Grundstellung um eine Nadel nach links versetzt worden. Die Maschen, die Linksmaschen für die hintere Gestrickebene werden, werden auf leere Nadeln des vorderen Nadelbetts V übertragen. Nach den Strickoperationen der Reihen R10 bis R15 ist auf der vorderen und hinteren Gestrickebene eine Maschenreihe Ripp-Gestrick gebildet worden. Dieser Zyklus von Reihen R10 bis R15 wird nun so lange wiederholt, bis die gewünschte Höhe des Ripp-Gestrickbereichs erreicht ist.

Fig. 5 zeigt im Maschenverlauf den Übergang von einem Ripp-Gestrick mit 2:2-Ripp-Charakter zu einem Glattgestrick, bei dem alle Nadeln stricken. Mit RO_{H} und RO_{V} sind die beiden letzten Strickreihen des Ripp-Gestricks auf dem hinteren Nadelbett H und dem vorderen Nadelbett V bezeichnet. In den Reihen R1H und R1V werden diejenigen Nadeln, auf denen bisher keine Masche liegt, mit Fanghenkeln versehen. In den darauf folgenden Strickreihen R2_{H} und R2_{V} werden mit allen Nadeln außer mit denjenigen, die Fanghenkel tragen, Maschen gebildet. Dies bedeutet, dass über die Nadeln mit den Fanghenkeln d, h, 1 und C, G und K ein Flottfaden verläuft, der die durch den Fanghenkel entstehende kleine Öffnung überdeckt, sodass ein nahezu lochfreier Übergang zwischen dem Ripp-Gestrick und dem Glattgestrick entsteht. In den Reihen RX_{H} und RX_{V} werden dann erstmalig mit allen Nadeln des vorderen und hinteren Nadelbetts H, V Maschen gebildet. Dies markiert den Beginn des Glattgestricks.

Fig. 6 zeigt einen Maschenverlauf für einen Übergangsbereich von einem Glattgestrick zu einem Ripp-Gestrick mit einer 2:2-Ripp-Charakteristik. Mit RO_{H} und RO_{V} sind die beiden letzten Strickreihen des Glattgestricks bezeichnet, in der noch einmal alle Nadeln Maschen bilden. In Reihe R1 werden die Maschen der Nadeln d, h und 1 des hinteren Nadelbetts H auf Transferelemente ^D, ^H und ^L übertragen. Anschließend werden diese Maschen von den Transferelementen auf die danebenliegenden Nadeln e, i und m des hinteren Nadelbetts H zurückübertragen. In Reihe R3 erfolgt die Übertragung der Maschen C, G und K sowie O des vorderen Nadelbetts V auf Transferelemente ^c, ^g, ^k und ^o und von dort dann in Reihe R4 zu den benachbarten Nadeln B, F, J und N des vorderen Nadelbetts V. Es ergibt sich dann die in den Reihen R5_{H} und R5_{V} gezeigte Nadeleinteilung für das vordere und hintere Nadelbett V, H, bei der jede vierte Nadel nun von einer Masche befreit worden ist. Die Maschen c, g, k und o des hinteren Nadelbetts H bilden später die Linksmaschen für die hintere Gestrickebene und die Maschen D, H, L des vorderen Nadelbetts V die Linksmaschen für die vordere Gestrickebene.

In Fig. 7 ist eine weitere Variante zur Herstellung eines Ripp-Gestricks mit einer 2:2-Ripp-Charakteristik gezeigt. Gemäß Reihe R1 wird für die hintere Gestrickebene in einer ersten Gestrickreihe eine Linksmasche nur in jeder zweiten Lücke zwischen den Rechtsmaschen a, b, e, f, i, j und m und n gebildet. Die gebildeten Linksmaschen werden dann in Reihe R2 auf das hintere Nadelbett H umgehängt. In Reihe R3 werden die Maschen D und L, die Linksmaschen für die vordere Gestrickebene werden sollen, auf das hintere Nadelbett H, dort auf die Nadeln c und k nach einem entsprechenden Versatz des hinteren Nadelbetts H umgehängt. In Reihe R4 wird dann auch für das vordere Gestrick nur in jeder zweiten Lücke zwischen den Rechtsmaschen eine Linksmasche gebildet, die anschließend in Reihe R5 wieder auf das vordere Nadelbett V zurückgehängt wird. In den darauf folgenden Strickreihen R7 und R10 erfolgt wieder nur das Erzeugen von Linksmaschen in jedem zweiten Zwischenraum zwischen den Rechtsmaschen, wobei hier jedoch die Linksmaschen in denjenigen Zwischenräumen erzeugt werden, in denen in der Strickreihe zuvor keine Linksmaschen gebildet worden sind. Die Reihen R1 bis R12 werden anschließend so lange wiederholt, bis die Ripp-Gestrick-Sektion die gewünschte Höhe erreicht hat.

Fig. 8 zeigt eine weitere Variante einer 2:2-Ripp-Gestrickherstellung. Die Reihen R1 bis R6 entsprechen dabei den Reihen R10 bis R15 aus Fig. 4. Es werden in jedem Zwischenraum zwischen den Rechtsmaschenstäbchen Linksmaschen für die vordere und hintere Gestrickebene erzeugt. In Reihe R7 wird jedoch mit diesem Rhythmus nicht fortgefahren. Anstelle von Linksmaschen werden jetzt Fanghenkel mit denjenigen Nadeln erzeugt, die in Reihe R8 zu den zuvor gebildeten Linksmaschen dazugehängt werden. In Reihe R10 werden in analoger Weise Fanghenkel für die vordere Gestrickebene gebildet, die ebenfalls zu den in der Strickreihe vorher gebildeten Linksmaschen dazugehängt werden. Diese Art der Herstellung eines 2:2-Ripp-Gestricks verstärkt die Dominanz der Rechtsmaschen. Das Gestrick wirkt insgesamt voluminös.

Fig. 9 zeigt nun eine Variante zur Herstellung eines Ripp-Gestricks mit 2:2-Ripp-Charakteristik mit sehr gleichmäßig ausgestalteten Linksmaschenbereichen. Dazu werden zunächst in den Reihen R1 bis R5 in analoger Weise wie in Fig. 4 Rechts- und Linksmaschen für die vordere und hintere Gestrickebene gebildet. Die gebildeten Linksmaschen werden jedoch nicht auf die gegenüberliegenden Nadel des anderen Nadelbetts umgehängt, sondern auf die daneben befindliche. So wird beispielsweise die Linksmasche C auf die Nadel d des hinteren Nadelbetts H zurückgehängt. Die Linksmasche c wird auf die Nadel D des vorderen Nadelbetts V umgehängt. In der darauf folgenden Strickreihe werden dann gemäß den Reihen R6 bis R10 zwar wieder mit den Nadeln C, G, K bzw. c, g und k, mit denen auch in der ersten Strickreihe Linksmaschen gebildet worden sind, Linksmaschen gebildet, doch sind jetzt die Rechtsmaschen jeweils um eine Nadel nach links versetzt, sodass die Linksmaschen jetzt dichter an der rechts anschließenden Rechtsmasche angeordnet sind, während in den Strickreihen R1 und R4 die Linksmaschen benachbart zu den links von ihnen befindlichen Rechtsmaschen gebildet worden sind. Durch diese alternierende Ausbildung der Linksmaschen ergibt sich eine ausgesprochen starke Ausprägung der Linksmaschenbereiche.

Fig. 10 beschreibt die Herstellung einer Ripp-Gestrick-Sektion mit 1:1-Ripp-Charakter. In der Reihe RO_{HV} strickt ein Trennfaden die Maschen des Ripp-Gestricks vorne und hinten ab. Anschließend wird in Reihe R1 das hintere Nadelbett H aus seiner Grundstellung um zwei Nadeln nach links versetzt. Die Nadeln d, g, j und m des hinteren Nadelbetts H bilden Maschen für die Netzreihe des Ripp-Gestricks der hinteren Gestrickebene und die Nadeln C, F, I und L des vorderen Nadelbetts V bilden Fanghenkel. In Reihe RO_{NH} wird das hintere Nadelbett H wieder in seine Grundstellung zurückversetzt, bevor in Reihe R2 die Nadeln C, F, I und L des vorderen Nadelbetts V Linksmaschen für die hintere Gestrickebene bilden. Diese Maschen werden in Reihe R3 auf das hintere Nadelbett H umgehängt. Es erfolgt dann in Reihe R4 ein Versatz des hinteren Nadelbetts H um zwei Nadeln nach rechts. Die Maschen D, G, J und M des vorderen Nadelbetts V bilden Maschen für die Netzreihe des Ripp-Gestricks der vorderen Gestrickebene, und die Nadeln b, e, h und k des hinteren Nadelbetts H bilden Fanghenkel. In Reihe RO_{NV} wird das hintere Nadelbett H wieder in seine Grundstellung zurückversetzt. Es bilden dann in Reihe R5 die Nadeln b, e, h und k des hinteren Nadelbetts H die Linksmaschen für die vordere Gestrickebene, die anschließend in Reihe R6 auf das vordere Nadelbett V umgehängt werden. In Reihe R7 beginnt dann der eigentliche Ripp-Gestrickrapport. Die Linksmaschen der hinteren Gestrickebene werden auf das vordere Nadelbett V übertragen. Anschließend werden in Reihe R8 die Rechts- und Linksmaschen für die hintere Gestrickebene gebildet. In Reihe R9 werden dann die Linksmaschen zurückgehängt auf das hintere Nadelbett H und in Reihe R10 die Linksmaschen des vorderen Nadelbetts V auf das hintere Nadelbett H umgehängt, bevor in Reihe R11 Rechts- und Linksmaschen für die vordere Gestrickebene gebildet werden. In R12 werden die gebildeten Linksmaschen auf das vordere Nadelbett V umgehängt. Die Reihen R7 bis R12 werden so lange wiederholt, bis die Ripp-Gestrick-Sektion die gewünschte Höhe erreicht hat.

In Fig. 11 ist noch der Übergang von einem 1:1-Ripp-Gestrickbereich zu einem Glattgestrick gezeigt. Die Reihen RO_{H} und RO_{V} bezeichnen die letzten Reihen des Ripp-Gestrickbereichs. In Reihe R1_{H} und in Reihe R1_{V} werden mit denjenigen Nadeln, die bisher keine Maschen tragen, Fanghenkel gebildet. Anschließend wird in den Reihen R2_{H} und R2_{V} mit allen Nadeln, außer denjenigen, die Fanghenkel tragen, Maschen gebildet. Erst in den darauf folgenden Reihen RX_{H} und RX_{V} werden erstmalig mit allen Nadeln Maschen gebildet. Das Flotten der Fäden über die Fanghenkel überdeckt die sich durch die Fanghenkel ergebenden kleinen Löcher im Gestrick, sodass sie anschließend kaum mehr zu sehen sind und ein optisch schöner Übergang vom Ripp-Gestrick zum Glattgestrick gelingt.

Fig. 12 illustriert den Übergang von einem Glattgestrick zu einem 1:1-Ripp-Gestrickbereich. Die Reihen RO_{H} und RO_{V} sind die letzten Strickreihen des Glattgestricks. In den Reihen R1 und R2 werden die Maschen der Nadeln b, e, h, k, n des hinteren Nadelbetts H auf Transferelemente, die Nadeln des vorderen Nadelbetts V zugeordnet sind, übernommen. Von dort werden sie auf die Nachbarnadeln a, d, g, j, m des hinteren Nadelbetts H übertragen. In ähnlicher Weise werden in den Reihen R3 und R4 die Maschen der Naden C, F, I, L, O des vorderen Nadelbetts V mittels Transferelementen des hinteren Nadelbetts H auf die Nadeln D, G, J, M, P übertragen. In den Reihen R5_{H} und R5_{*V} bilden dann die Nadeln a, c-d, f-g, i-j, 1-m, o auf dem hinteren Nadelbett H und die Nadeln A-B, D-E, G-H, J-K, M-N, P Maschen. Die Nadeleinteilung für das Rippgestrick ist damit für die vordere und hintere Gestrickebene hergestellt.

Die Fig. 13.1 bis 13.8 zeigen eine weitere Variante eines 2:2-Rippgestricks an Schlauchrundfertiggestricken, bei denen im Glattgestrickbereich mit allen Nadeln Maschen gebildet werden.

Die Fig. 13.1 bis 13.4 zeigen dabei einen möglichen Maschenverlauf, wenn dieses Rippgestrick den Anfang eines Schlauch-Rund-Fertiggestricks bildet.

In der Reihe R0 werden mit einem Trennfaden die Maschen des zuvor gefertigten Rippgestricks auf dem vorderen und hinteren Nadelbett H, V abgestrickt. Anschließend wird in Reihe R1 das hintere Nadelbett H um zwei Nadeleinteilungen gegenüber dem vorderen Nadelbett V nach links versetzt. Die Nadeln e, f, j, k und o, p bilden auf dem hinteren Nadelbett H Maschen für das Rippgestrick der hinteren Gestrickebene, während die Maschen d, g, i, l, n lediglich der Verringerung der Flottfadenlänge f-j, k-o dienen. Auf dem vorderen Nadelbett V werden mit den Nadeln D, I, N Fanghenkel gebildet, die der sicheren Fadeneinlage in die Nadeln e, f, j, k, o und p dienen.

Die Reihe R2 ist eine Strickreihe für die hintere Gestrickebene, in der mit den Nadeln d, i, n des hinteren Nadelbetts H und mit den Nadeln D, I, N des vorderen Nadelbetts V Maschen gebildet werden. Anschließend werden in Reihe R3 Maschen der Nadeln D, I, N vom vorderen Nadelbett V auf das hintere Nadelbett H übertragen. In Reihe R4 werden dann mit den Nadeln B, F, G, K, L und P auf dem vorderen Nadelbett V Maschen für das Rippgestrick der vorderen Gestrickebene gebildet. Die auf den Nadeln C, E, H, J, M, O gebildeten Maschen dienen der Verringerung der Flottfadenlänge B-F, G-K, L-P. Auf dem hinteren Nadelbett H werden zwei Fanghenkel mit den Nadeln h und m gebildet, die der sicheren Fadeneinlage in die Nadeln F, G, K und L dienen. In der Reihe R5 werden mit den Nadeln C, H, M des vorderen Nadelbetts V und mit den Nadeln h, m des hinteren Nadelbetts H Maschen gebildet. Die auf dem hinteren Nadelbett gebildeten Maschen werden in Reihe R6 auf das vordere Nadelbett V transferiert. Damit ergibt sich dann die in den Reihen RK_{H} und RK_{V} dargestellte Nadeleinteilung auf dem vorderen und hinteren Nadelbett V und H. Es ergeben sich jeweils Blöcke von vier mit Maschen belegten Nadeln E bis H und J bis M sowie d bis g und i bis l, die jeweils durch eine leere Nadel voneinander getrennt sind. Von dieser Nadeleinteilung ausgehend werden die Rechtsmaschen der Rippen der vorderen Gestrickebene mit den Nadeln B, F, G, K, L und P gebildet, während die Rechtsmaschen der Rippen der hinteren Gestrickebene mit den Nadeln a, e, f, j, k und o gebildet werden.

In Reihe 7 beginnt nun der Rapport zur Herstellung der Rippgestricksektion. Die Maschen d, i, n am Rand der Vierer-Nadelblöcke des hinteren Nadelbetts H werden auf das vordere Nadelbett übertragen. Anschließend werden in Reihe R8 auf dem hinteren Nadelbett die Rechtsmaschen für die hintere Gestrickebene und mit den Nadeln D, I, N auf dem vorderen Nadelbett V Linksmaschen für die hintere Gestrickebene gebildet. Die Nadeln b, g und l des hinteren Nadelbetts H nehmen nicht am Strickprozess teil, sind aber mit Maschen belegt.

In Reihe R9 werden die zuvor gebildeten Linksmaschen für die hintere Gestrickebene auf das hintere Nadelbett H zurückgehängt, bevor in Reihe R10 die Maschen zur Bildung von Linksmaschen für die vordere Gestrickebene vom vorderen Nadelbett auf das hintere Nadelbett H transferiert werden. Anschließend werden in Reihe R11 auf dem vorderen Nadelbett die Rechtsmaschen für die vordere Gestrickebene und auf dem hinteren Nadelbett die Linksmaschen für die vordere Gestrickebene gebildet. Die Nadeln E, J und O des vorderen Nadelbetts nehmen dabei nicht am Strickprozess teil, sind aber mit Maschen belegt.

In Reihe R12 werden die auf dem hinteren Nadelbett gebildeten Linksmaschen für die vordere Gestrickebene wieder auf das vordere Nadelbett zurückgehängt. In Reihe R13 werden dann wieder Maschen vom hinteren Nadelbett H auf das vordere Nadelbett transferiert, um Linksmaschen für die hintere Gestrickebene herstellen zu können, wie dies in Reihe R14 gezeigt ist. Dieses Mal werden allerdings nicht wie in Reihe R7 die am äußeren linken Rand befindlichen Maschen der Viererblöcke transferiert, sondern dienenigen am rechten Rand. Die Maschen d, i, und n am linken Rand der Nadelviererblöcke werden nicht abgestrickt. Sie bleiben auf ihren Nadeln ruhen. In Reihe R15 werden die für die hintere Gestrickebene gebildeten Linksmaschen auf das hintere Nadelbett H zurücktransferiert und anschließend in Reihe 16 zur Bildung von Linksmaschen für die vordere Gestrickebene Maschen vom linken Rand der Vierernadelblöcke auf das hintere Nadelbett H transferiert. In Reihe R17 werden dann Rechtsmaschen und Linksmaschen für die vordere Gestrickebene gebildet. Die in Reihe R17 gebilderten Linksmaschen werden in Reihe R18 wieder auf das vordere Nadelbett V zurückgehängt. Während die Rechtsmaschen also immer von den beiden inneren Nadeln der Vierernadelblöcke gebildet werden, werden die Linksmaschen im reihenweisen Wechsel einmal von der rechten äußeren Masche und einmal von der linken äußeren Masche des Vierernadelblocks gebildet.

Die Fig. 13.5 und 13.6 zeigen den Maschenverlauf im Übergangsbereich vom Rippgestrick, das in den Fig. 13.1 bis 13.4 gezeigt ist, zu einem Glattgestrick, bei dem alle Nadeln stricken. Die Reihe R0H ist die letzte Strickreihe des Rippgestricks auf dem hinteren Nadelbett und die Reihe R0V auf dem vorderen Nadelbett. Die Nadeln a, e, f, j, k, o, p tragen Rechtsmaschen und die Nadeln b, g, l Linksmaschen auf dem hinteren Nadelbett H und die Nadeln B, F, G, K, L, P Rechtsmaschen und die Nadeln E, J, O Linksmaschen auf dem vorderen Nadelbett V. Die Nadeln d, i, n sowie G, H und M sind mit Maschen belegt, haben aber in diesen Strickreihen R0H und R0V nicht am Strickprozess teilgenommen.

In der Reihe R1H werden die Nadeln des hinteren Nadelbetts H, die bisher leer waren, mit Fanghenkeln belegt. In der Reihe R1V geschieht das Gleiche mit den leeren Nadeln des vorderen Nadelbetts V. Anschließend werden in der Reihe R2H mit allen Nadeln des hinteren Nadelbetts mit Ausnahme derjenigen, die die Fanghenkel tragen, Maschen gestrickt. Dasselbe geschieht in der Reihe R2V auf dem vorderen Nadelbett V. Erst in den Reihen RXH und RXV werden erstmals mit allen Nadeln Maschen gebildet. Es entsteht somit die erste Strickreihe für das Glattgestrick.

In den Fig. 13.7 bis 13.8 ist ein Maschenverlauf zur Herstellung eines Übergangs von einem Glattgestrickbereich zu einem 2:2-Rippgestrickbereich gemäß den Fig. 13.1 bis 13.4 gezeigt. Die Reihen R0H und R0V beschreiben die letzten Strickreihen des Glattgestricks. In der Strickreihe R1 wird dann jede fünfte Masche von Nadeln des hinteren Nadelbetts H auf über dem vorderen Nadelbett V angeordnete Transferelemente übergeben. Die Transferelemente übergeben diese Maschen in der Reihe R2 an die Nadeln auf der linken Seite neben den übergebenden Nadeln des hinteren Nadelbetts H. Dadurch sind jetzt die Nadeln c, h und m frei geworden. In der Strickreihe R3 werden in analoger Weise von jeder fünften Nadel des vorderen Nadelbetts V die Maschen auf Transferelemente über dem hinteren Nadelbett H übergeben. Diese transferieren die Maschen in der Reihe R4 auf die links neben den übergebenden Nadeln befindlichen Nadeln des vorderen Nadelbetts V, sodass jetzt die Nadeln D, I und N des vorderen Nadelbetts V von Maschen frei sind. Es ergibt sich damit die in den Strickreihen R5H und R5V in Fig.13.8 gezeigte Nadeleinteilung für das vordere und hintere Nadelbett. Die leeren Nadeln c, h, m des hinteren Nadelbetts H und die leeren Nadeln D, I und N des vorderen Nadelbetts V sind dabei jeweils um eine Nadelteilung gegeneinander versetzt. Ausgehend von der Nadeleinteilung gemäß den Reihen R5H und R5V kann nun mit der Herstellung des Rippgestricks gemäß den Fig. 13.1 bis 13.4 begonnen werden.

## Patentansprüche

1. Verfahren zur Herstellung von Schlauch-Rund-Ripp-Gestrick-Sektionen (10, 10', 20, 30) an Schlauch-Rund-Gestricken (1), bei denen mit jeder Nadel im Nichtripp-Gestrickbereich Maschen gebildet werden, auf einer Flachstrickmaschine mit mindestens zwei sich gegenüberliegenden Nadelbetten (V, H), **dadurch gekennzeichnet, dass** zur Bildung von Ripp-Gestrick-Sektionen (10, 10', 20, 30) mit 1:1- oder 2:2-Ripp-Gestrick-Charakteristik zur Herstellung der Rechtsmaschen auf der Sichtseite der Ripp-Gestrick-Sektion (10, 10', 20, 30) der ersten Gestrickebene auf dem ersten Nadelbett (V) jeweils mit einer Nadel oder mit zwei benachbarten Nadeln Maschen gebildet und mit den darauf folgenden zwei oder drei Nadeln keine Maschen gebildet und zur Herstellung der Linksmaschen auf der Sichtseite der Ripp-Gestrick-Sektion der ersten Gestrickebene mindestens in jeder zweiten Strickreihe auf dem zweiten Nadelbett (H) auf den Nadeln zwischen den Rechtsmaschen für die zweite Gestrickebene bildenden Nadeln jeweils mit einer Nadel eine Linksmasche und mit einer oder zwei Nadeln keine Masche gebildet wird und die Herstellung der Rechts- und Linksmaschen für die zweite Gestrickebene in analoger Weise mit Nadeln des zweiten und ersten Nadelbetts (H, V) durchgeführt wird.

2. Verfahren nach Anspruch 1, **dadurch gekennzeichnet, dass** zwischen der einen oder den zwei Rechtsmaschen für die Sichtseite der jeweiligen Gestrickebene bildenden Nadeln zwei leere Nadeln angeordnet werden und die Linksmaschen bei aufeinander folgenden Strickreihen im Wechsel zunächst auf der ersten der auf eine Rechtsmasche der zweiten Gestrickebene folgenden freien Nadeln des zweiten Nadelbetts (H) und dann auf der zweiten der auf eine Rechtsmasche der zweiten Gestrickebene folgenden freien Nadeln des zweiten Nadelbetts (H) gebildet werden.

3. Verfahren nach Anspruch 1 oder 2, **dadurch gekennzeichnet, dass** in jeder zweiten Strickreihe anstelle von Linksmaschen Fanghenkel gebildet werden.

4. Verfahren nach Anspruch 3, **dadurch gekennzeichnet, dass** die Fanghenkel in diejenigen Nadeln, die in der vorhergehenden Strickreihe Linksmaschen gebildet haben, eingelegt werden.

5. Verfahren nach einem der Ansprüche 1 bis 4, **dadurch gekennzeichnet, dass** zwischen jeder zweiten Gruppe von zwei Rechtsmaschen linke Maschen gebildet werden.

6. Verfahren nach Anspruch 5, **dadurch gekennzeichnet, dass** in aufeinander folgenden Strickreihen die Linksmaschen versetzt zueinander gebildet werden.

7. Verfahren nach Anspruch 1, **dadurch gekennzeichnet, dass** zur Bildung einer Ripp-Gestrick-Sektion auf jedem Nadelbett nach jeweils vier Nadeln eine leere Nadel geschaffen wird und jeweils mit den beiden inneren Nadeln der Blöcke aus vier Nadeln jedes Nadelbetts Rechtsmaschen für die Sichtseite der jeweiligen Gestrickebene und im reihenweisen Wechsel mit einer der äußeren Nadeln der Blöcke aus vier Nadeln auf dem jeweils gegenüberliegenden Nadelbett Linksmaschen für die jeweilige Gestrickebene gebildet werden.

8. Verfahren nach Anspruch 7, **dadurch gekennzeichnet, dass** die leeren Nadeln des vorderen und hinteren Nadelbetts jeweils um eine Nadelteilung versetzt zueinander angeordnet werden.

9. Verfahren nach einem der Ansprüche 1 bis 8, **dadurch gekennzeichnet, dass** am Ende einer Ripp-Gestrick-Sektion (10, 10', 20) zur Schaffung eines Übergangs zu einem Glattgestrickbereich (40) mit denjenigen Nadeln, die keine Maschen tragen, Fanghenkel gebildet werden.

10. Verfahren nach Anspruch 9, **dadurch gekennzeichnet, dass** mit denjenigen Nadeln, die Fanghenkel gebildet haben, erst in der übernächsten Strickreihe Maschen gebildet werden.

11. Verfahren nach einem der Ansprüche 1 bis 10, **dadurch gekennzeichnet, dass** zur Bildung einer Ripp-Gestrick-Sektion (20, 30) nach einem Glattgestrickbereich (40) durch Umhängeoperationen jeweils mindestens eine der Nadeln zwischen den die Rechts- und Linksmaschen der Sichtseite der Ripp-Gestrick-Sektion bildenden Maschen des ersten und zweiten Nadelbetts (V, H) von Maschen befreit wird.

12. Verfahren nach Anspruch 11, **dadurch gekennzeichnet, dass** die Umhängeoperationen mittels den Nadeln zugeordneten Maschentransferelementen durchgeführt werden.

13. Verfahren nach einem der Ansprüche 1 bis 12, **dadurch gekennzeichnet, dass** die Ripp-Gestrick-Sektionen (10, 10', 20, 30) mit der gleichen Garnstärke wie die Glattgestrick-Sektionen (40) hergestellt werden.

14. Schlauch-Rund-Gestrick mit mindestens einer nach einem Verfahren nach einem der Ansprüche 1 bis 13 gebildeten Schlauch-Rund-Ripp-Gestrick-Sektion (10, 10', 20, 30), wobei die Ripp-Gestrick-Sektion (10, 10', 20, 30) eine 2:2-Ripp-Gestrick-Charakteristik aufweiset, in dem pro Strickreihe neben zwei Rechtsmaschen jeweils eine Linksmasche und eine Fadenflottung über eine Masche angeordnet sind, oder eine 1:1-Ripp-Gestrick-Charakteristik aufweist, in dem neben einer Rechtsmasche jeweils eine Linksmasche und eine Fadenflottung über eine Masche angeordnet sind.

## Claims

1. A method for producing tubular circular ribbed knitted fabric sections (10, 10', 20, 30) in tubular circular knitted fabrics (1), in which stitches are formed with each needle in the non-ribbed knitted fabric region, on a flat knitting machine with at least two needle beds (V, H) located opposite one another, **characterised in that**, in order to form ribbed knitted fabric sections (10, 10', 20, 30) with a 1:1 or 2:2 ribbed knitted fabric characteristic, to produce the plain stitches on the visible side of the ribbed knitted fabric section (10, 10', 20, 30) of the first knitted fabric plane, on the first needle bed (V) stitches are formed in each case with one needle or with two adjacent needles and no stitches are formed with the subsequent two or three needles, and to produce the rib stitches on the visible side of the ribbed knitted fabric section of the first knitted fabric plane, at least in each second row of knitting on the second needle bed (H) on the needles between the needles forming plain stitches for the second knitted fabric plane one rib stitch is formed in each case with one needle and no stitch with one or two needles, and the production of the plain and rib stitches for the second knitted fabric plane is implemented in an analogous manner with needles of the second and first needle bed (H, V).

2. A method according to Claim 1, **characterised in that** two empty needles are disposed between the one or two needles forming plain stitches for the visible side of the respective knitted fabric plane, and the rib stitches in successive rows of knitting are alternately formed initially on the first of the free needles of the second needle bed (H) following a plain stitch of the second knitted fabric plane and then on the second of the free needles of the second needle bed (H) following a plain stitch of the second knitted fabric plane.

3. A method according to Claim 1 or 2, **characterised in that** tuck loops instead of rib stitches are formed in each second row of knitting.

4. A method according to Claim 3, **characterised in that** the tuck loops are placed in those needles that have formed rib stitches in the preceding row of knitting.

5. A method according to one of Claims 1 to 4, **characterised in that** rib stitches are formed between each second group of two plain stitches.

6. A method according to Claim 5, **characterised in that** the rib stitches are formed, displaced relative to one another, in successive rows of knitting.

7. A method according to Claim 1, **characterised in that**, in order to form a ribbed knitted fabric section, on each needle bed one empty needle is created after each four needles, and plain stitches for the visible side of the respective knitted fabric plane are formed in each case with the two inner needles of the blocks of four needles of each needle bed and, alternating by row, rib stitches for the respective knitted fabric plane are formed with one of the outer needles of the blocks of four needles on the respectively opposite needle bed.

8. A method according to Claim 7, **characterised in that** the empty needles of the front and rear needle bed are disposed so as to be displaced relative to one another each by one needle spacing.

9. A method according to one of Claims 1 to 8, **characterised in that** tuck loops are formed at the end of a ribbed knitted fabric section (10, 10', 20) to create a transition to a plain knit region (40) with those needles that are carrying no stitches.

10. A method according to Claim 9, **characterised in that**, with those needles that formed the tuck loops, stitches are formed first in the next but one row of knitting.

11. A method according to one of Claims 1 to 10, **characterised in that**, to form a ribbed knitted fabric section (20, 30) after a plain knitted fabric region (40), by means of transfer operations at least one of the needles in each case between the stitches [*sic, recte* needles] of the first and second needle bed (V, H) forming the plain and rib stitches of the visible side of the ribbed knitted fabric section are freed of stitches.

12. A method according to Claim 11, **characterised in that** the transfer operations are implemented by means of stitch transfer elements associated with the needles.

13. A method according to one of Claims 1 to 12, **characterised in that** the ribbed knitted fabric sections (10, 10', 20, 30) are produced with the same yam thickness as the plain knitted fabric sections (40).

14. A tubular circular knitted fabric with at least one tubular circular ribbed knitted fabric section (10, 10', 20, 30) formed according to a method according to one of Claims 1 to 13, the ribbed knitted fabric section (10, 10', 20, 30) having a 2:2 ribbed knitted fabric characteristic in which for each row of knitting there are respectively disposed as well as two plain stitches, one rib stitch and a thread float over one stitch, or having a 1:1 ribbed knitted fabric characteristic in which there are respectively disposed as well as one plain stitch, one rib stitch and a thread float over one stitch.

## Revendications

1. Procédé pour fabriquer des sections de tricot tubulaire à côtes (10, 10', 20, 30) sur des tricots tubulaires (1) dans lesquels chaque aiguille forme des mailles dans la zone de tricot sans côte sur une machine à tricoter rectiligne comportant au moins deux fontures (V, H) qui se font face,
**caractérisé en ce que**, pour former des sections de tricot à côtes (10, 10', 20, 30) dont la caractéristique des côtes est 1 : 1 ou 2 : 2, pour fabriquer les mailles endroit sur le côté visible de la section de tricot à côtes (10, 10', 20, 30) du premier plan de tricotage sur la première fonture (V), une aiguille ou deux aiguilles voisines forment respectivement des mailles et les deux ou trois aiguilles suivantes ne forment pas de maille et pour fabriquer les mailles envers sur le côté visible de la section de tricot à côtes du premier plan de tricotage au moins un rang de tricot sur deux dans la deuxième fonture (H) sur les aiguilles entre les mailles endroit pour les aiguilles qui forment le deuxième plan de tricotage, une aiguille forme respectivement une maille envers et une ou deux aiguilles ne forment pas de maille et on fabrique de manière analogue les mailles endroit et les mailles envers pour le deuxième plan de tricotage à l'aide des aiguilles de la deuxième et de la première fonture (H, V).

2. Procédé selon la revendication 1, **caractérisé en ce que** deux aiguilles vides sont placées entre les aiguilles qui forment la ou les deux mailles endroit pour le côté visible de chacun des plans de tricotage et les mailles envers sur les rangs de tricot qui se suivent sont alternativement d'abord formées sur la deuxième fonture (H), à savoir sur la première des aiguilles libres qui suivent une maille endroit du deuxième plan de tricotage, et ensuite sur la deuxième fonture (H), à savoir sur la deuxième des aiguilles libres qui suivent une maille endroit du deuxième plan de tricotage.

3. Procédé selon la revendication 1 ou 2, **caractérisé en ce que**, un rang de tricot sur deux, on forme des boucles de charge au lieu de mailles envers.

4. Procédé selon la revendication 3, **caractérisé en ce qu'**on insère les boucles de charge dans les aiguilles qui ont formé les mailles envers dans le rang de tricot précédent.

5. Procédé selon l'une des revendications 1 à 4, **caractérisé en ce que**, entre un groupe de deux mailles endroit sur deux, on forme des mailles envers.

6. Procédé selon la revendication 5, **caractérisé en ce que** les mailles envers sont décalées les unes par rapport aux autres dans des rangs de tricot successifs.

7. Procédé selon la revendication 1, **caractérisé en ce que**, pour former une section de tricot à côtes, on laisse sur chaque fonture une aiguille vide après quatre aiguilles respectivement et, respectivement sur les deux aiguilles intérieures des blocs de quatre aiguilles de chaque fonture, on forme des mailles endroit pour le côté visible du plan de tricotage correspondant et, un rang sur deux sur une des aiguilles extérieures des blocs de quatre aiguilles dans la fonture respectivement opposée, on forme des mailles envers pour le plan de tricotage correspondant.

8. Procédé selon la revendication 7, **caractérisé en ce que** les aiguilles vides de la fonture avant et arrière sont respectivement décalées l'une par rapport à l'autre d'un espacement d'aiguilles.

9. Procédé selon l'une des revendications 1 à 8, **caractérisé en ce que**, à la fin d'une section de tricot à côtes (10, 10', 20), on forme des boucles de charge à l'aide des aiguilles qui ne portent pas de mailles pour obtenir une transition vers une zone de tricot sans côtes (40).

10. Procédé selon la revendication 9, **caractérisé en ce qu'**on ne forme des mailles que dans le troisième rang de tricot à l'aide des aiguilles qui ont formé les boucles de charge.

11. Procédé selon l'une des revendications 1 à 10, **caractérisé en ce que**, pour former une section de tricot à côtes (20, 30) après une zone de tricot sans côtes (40), des opérations de transfert enlèvent des mailles sur au moins une des aiguilles entre les mailles - qui forment les mailles endroit et les mailles envers du côté visible de la section de tricot à côtes - de la première et de la deuxième fonture (V, H).

12. Procédé selon la revendication 11, **caractérisé en ce que** les opérations de transfert sont exécutées à l'aide d'éléments de transfert de maille associés aux aiguilles.

13. Procédé selon l'une des revendications 1 à 12, **caractérisé en ce que** les sections de tricot à côtes (10, 10', 20, 30) sont fabriquées dans la même épaisseur de fil que les sections de tricot sans côtes (40).

14. Section de tricot tubulaire à côtes comportant au moins une section de tricot tubulaire à côtes (10, 10', 20, 30) d'après l'une des revendications 1 à 13, dans laquelle la section de tricot à côtes (10, 10', 20, 30) a une caractéristique de tricot à côtes 2 : 2 d'après laquelle, pour chaque rang de tricot, une maille envers et un flotté par dessus une maille se trouvent respectivement à côté de deux mailles endroit ou une caractéristique de tricot à côtes 1 : 1 d'après laquelle une maille envers et un flotté par dessus une maille se trouvent respectivement à côté d'une maille endroit.
